# EUROPÄISCHE PATENTANMELDUNG

(11) **EP 4 375 211 A1**
(43) Veröffentlichungstag der Anmeldung: **29.05.2024**
(21) Anmeldenummer: 22208788.4
(22) Anmeldetag: 22.11.2022
(51) Int. Cl.: B65D 71/00

(54) **TRANSPORTBANDFÜHRUNGSKÖRPER FÜR EIN TRANSPORTSICHERUNGSSYSTEM ZUM SICHERN VON TRANSPORTGUT**

(71) Anmelder: tesa SE, 22848 Norderstedt (DE)
(72) Erfinder: NIEBUHR, Marius, 23860 Klein Wesenberg (DE)
(74) Vertreter: tesa SE

(57) **Zusammenfassung**

Die Erfindung betrifft einen Transportbandführungskörper (10, 10a-10h) für ein Transportsicherungssystem (100) zum Sichern von Transportgut, mit zumindest einem rückseitigen Fixierglied (14a-14d) zum reversibel und zerstörungsfrei lösbaren Fixieren des Transportbandführungskörpers (10, 10a-10h) an einem Versteifungsglied (102, 102a-102f) einer Transportgutverpackung (200, 200a-200f) und einer oder mehreren vorderseitigen und eine Bandanlagefläche (20a-20c) für das Transportband (104a-104d) aufweisenden Transportbandumlenkgliedern (18a-18c) zum Umlenken eines zu verspannenden Transportbandes (104a-104d).

## Beschreibung

Die Erfindung betrifft einen Transportbandführungskörper für ein Transportsicherungssystem zum Sichern von Transportgut.

Ferner betrifft die Erfindung ein Transportsicherungssystem und ein Verfahren zum Sichern von Transportgut mittels eines Transportsicherungssystems.

Eine Vielzahl von Transportgutverpackungen weist zumindest an der Oberseite ein Versteifungsglied auf, über welches ein zu verspannendes Transportband geführt werden kann. Mittels des Transportbandes wird die Transportgutverpackung beispielsweise an einer Transportpalette gesichert, auf welcher die Transportgutverpackung steht. Insbesondere, wenn schmale und aufrechtstehende Transportgutverpackungen mittels eines Transportbandes auf einer Transportpalette verspannt werden, kann bisher keine ausreichende seitliche Abstützung gewährleistet werden, wodurch während des Transports ein erhebliches Risiko besteht, dass die verspannte Transportgutverpackung durch eine Querkraftbelastung umstürzt. Hierdurch kann das verpackte Transportgut beschädigt werden.

Wenn eine oder mehrere Transportgutverpackungen auf einer Transportpalette mittels eines Transportbandes verspannt werden sollen, werden bisher aufrechtstehende Stützpaletten eingesetzt, welche ebenfalls auf der Transportpalette stehen und die eine oder die mehreren Transportgutverpackungen seitlich abstützen. Die seitlichen Stützpaletten werden mittels eines oder mehrerer Transportbänder ebenfalls mit der Transportpalette verspannt, sodass die Umsturzneigung der einen oder der mehreren Transportgutverpackungen durch eine seitliche Palettensicherung reduziert wird.

Trotz der Verwendung von seitlichen Stützpaletten konnte das Umsturzrisiko bisher nicht in ausreichendem Maße reduziert werden, sodass es bei schmalen, länglichen und hochkant stehenden Transportgutverpackungen während des Transports weiterhin zu umsturzbedingten Transportschäden kommt.

Die der Erfindung zugrunde liegende Aufgabe besteht also darin, die Sicherung von umsturzgefährdeten Transportgutverpackungen zu verbessern.

Die Aufgabe wird gelöst durch einen Transportbandführungskörper für ein Transportsicherungssystem zum Sichern von Transportgut, mit zumindest einem rückseitigen Fixierglied zum reversibel und zerstörungsfrei lösbaren Fixieren des Transportbandführungskörpers an einem Versteifungsglied einer Transportgutverpackung und einer oder mehreren vorderseitigen und eine Bandanlagefläche für das Transportband aufweisenden Transportbandumlenkgliedern zum Umlenken eines zu verspannenden Transportbandes.

Durch die Verwendung von Transportbandführungskörpern können die zu verspannenden Transportbänder seitlich der Transportgutverpackung geführt werden, wodurch die zu verspannenden Transportbänder in einer aufrechten, insbesondere vertikalen, Ebene zur Transportpalette geführt werden können. Die Transportgutverpackung seitlich nach unten ziehende Transportbandverläufe werden somit effektiv vermieden. Somit kann beispielsweise auch auf die Verwendung von seitlichen Stützpaletten zur Sicherung der Transportgutverpackung verzichtet werden. Da seitliche Stützpaletten nicht erforderlich sind, kommt es zu einer erheblichen Verringerung des Transportgewichts und somit auch zu einer Reduzierung der Transportkosten. Darüber hinaus wird das Verletzungspotenzial, zum Beispiel durch vor der Fixierung umfallende Stützpaletten, erheblich verringert.

Der Transportbandführungskörper kann ein rückseitiges Fixierglied oder mehrere rückseitige Fixierglieder aufweisen. Der Transportbandführungskörper kann beispielsweise zwei oder drei vorderseitige und jeweils eine Bandanlagefläche für das Transportband aufweisende Transportbandumlenkglieder umfassen.

In einer bevorzugten Ausführungsform des erfindungsgemäßen Transportbandführungskörpers sind die Bandanlageflächen von zumindest zwei Transportbandumlenkgliedern beabstandet voneinander. Beispielsweise dient die Bandanlagefläche eines Transportbandumlenkgliedes zum Umlenken eines ersten von einer Transportpalette kommenden Bandsegments des Transportbandes und die Bandanlagefläche eines anderen Transportbandumlenkgliedes dient zum Umlenken eines zweiten von der Transportpalette kommenden Bandsegments des Transportbandes.

In einer anderen bevorzugten Ausführungsform des erfindungsgemäßen Transportbandführungskörpers ist die Bandanlagefläche von einem oder mehreren vorderseitigen Transportbandumlenkgliedern oberseitig an dem jeweiligen Transportbandumlenkglied angeordnet. Durch die oberseitige Anordnung der Bandanlagefläche wird diese beim Umlenken des Transportbandes durch die Unterseite des Transportbandes berührt. Alternativ oder zusätzlich ist die Bandanlagefläche von einem oder von mehreren vorderseitigen Transportbandumlenkgliedern unterseitig an dem jeweiligen Transportbandumlenkglied angeordnet. Durch die unterseitige Anordnung der Bandanlagefläche wird diese beim Umlenken des Transportbandes durch die Oberseite des Transportbandes berührt.

Es ist darüber hinaus ein erfindungsgemäßer Transportbandführungskörper vorteilhaft, bei welchem die Bandanlageflächen von zwei äußeren Transportbandumlenkgliedern jeweils auf der gleichen Seite an dem jeweiligen äußeren Transportbandumlenkglied angeordnet sind. Vorzugsweise sind die Bandanlageflächen der zwei äußeren Transportbandumlenkglieder jeweils oberseitig an dem jeweiligen äußeren Transportbandumlenkglied angeordnet. Alternativ können die Bandanlageflächen der zwei äußeren Transportbandumlenkglieder jeweils unterseitig an dem jeweiligen äußeren Transportbandumlenkglied angeordnet sein.

In einer anderen bevorzugten Ausführungsform weist der erfindungsgemäße Transportbandführungskörper einen Bandniederhalter auf, welcher zwischen den zwei äußeren Transportbandumlenkgliedern angeordnet und dazu eingerichtet ist, ein zwischen den Bandanlageflächen der zwei äußeren Transportbandumlenkglieder verlaufendes Bandsegment des Transportbandes niederzuhalten. Alternativ oder zusätzlich zum Bandniederhalter kann die Bandanlagefläche eines sich zwischen den zwei äußeren Transportbandumlenkgliedern befindenden mittleren Transportbandumlenkglieds auf einer Seite angeordnet sein, welche sich von der Seite unterscheidet, auf welcher die Bandanlageflächen der äußeren Transportbandumlenkglieder angeordnet sind. Die Bandanlagefläche des sich zwischen den zwei äußeren Transportbandumlenkgliedern befindenden mittleren Transportbandumlenkglieds kann beispielsweise unterseitig an dem mittleren Transportbandumlenkglied angeordnet sein. Die Bandanlageflächen der zwei äußeren Transportbandumlenkglieder können auch jeweils unterseitig an dem jeweiligen äußeren Transportbandumlenkglied angeordnet sein und die Bandanlagefläche des sich zwischen den zwei äußeren Transportbandumlenkgliedern befindenden mittleren Transportbandumlenkglieds kann dann oberseitig an dem Transportbandumlenkglied angeordnet sein.

In einer vorteilhaften Weiterbildung des erfindungsgemäßen Transportbandführungskörpers umfasst der Niederhalter eine Niederhaltefläche, welche unterseitig an dem Bandniederhalter angeordnet ist. Die Bandanlagefläche wird beim Niederhalten des Transportbandes von der Oberseite des Transportbandes berührt. Die Bandanlageflächen der Transportbandumlenkglieder werden beim Umlenken des Transportbandes durch die Unterseite des Transportbandes berührt. Die Bandanlageflächen der Transportbandumlenkglieder und die Niederhaltefläche weisen einen Höhenabstand zueinander auf. Die Bandanlageflächen der Transportbandumlenkglieder können unterhalb der Niederhaltefläche des Bandniederhalters angeordnet sein, sodass das Transportband im gespannten Zustand die Niederhaltefläche nicht berührt. In diesem Fall dient der Bandniederhalter zum Niederhalten des Transportbandes im ungespannten Zustand. Die Bandanlageflächen der Transportbandumlenkglieder können oberhalb der Niederhaltefläche des Bandniederhalters angeordnet sein, sodass das Transportband im ungespannten und im gespannten Zustand die Niederhaltefläche berührt. In diesem Fall dient der Bandniederhalter zum Niederhalten des Transportbandes im ungespannten Zustand und zum Umlenken des Transportbandes im gespannten Zustand.

Die Bandanlageflächen von zumindest zwei Transportbandumlenkgliedern sind vorzugsweise auf der gleichen Höhe angeordnet. Wenn die Bandanlageflächen sich über einen Höhenbereich erstrecken, beispielsweise aufgrund einer Neigung oder Krümmung der Bandanlageflächen, verlaufen die Bandanlageflächen von zumindest zwei Transportbandumlenkgliedern vorzugsweise in dem gleichen Höhenbereich.

In einer Weiterbildung des erfindungsgemäßen Transportbandführungskörpers umfasst zumindest ein Transportbandumlenkglied ein frontseitig der Bandanlagefläche angeordnetes Anschlagselement, welches dazu eingerichtet ist, ein durch frontseitiges Verrutschen des Transportbandes verursachtes unbeabsichtigtes Lösen des Transportbandes von dem Transportbandumlenkglied zu verhindern. Falls der Transportbandführungskörper einen Niederhalter aufweist, kann der Niederhalter ein frontseitig der Niederhaltefläche angeordnetes Anschlagselement umfassen, welches dazu eingerichtet ist, ein durch frontseitiges Verrutschen des Transportbandes verursachtes unbeabsichtigtes Lösen des Transportbandes von dem Niederhalter zu verhindern.

Es ist darüber hinaus ein erfindungsgemäßer Transportbandführungskörper bevorzugt, bei welchem die Bandanlagefläche eines Transportbandumlenkglieds, mehrerer oder sämtlicher Transportbandumlenkglieder entlang eines Anlagewinkels gebogen sind, wobei der Anlagewinkel vorzugsweise zumindest 90°, insbesondere zumindest 135°, beträgt. Durch die gebogene Ausführung einer Bandanlagefläche kann eine sichere Bandführung gewährleistet werden. Die eine oder die mehreren Bandanlageflächen sind vorzugsweise entlang eines Anlagewinkels von etwa 180° gebogen ausgebildet. Auf diese Weise kann bei oberseitiger Anordnung der Bandanlagefläche ein weites Spektrum an Bandzulaufwinkeln auf das jeweilige Transportbandumlenkglied zu abgedeckt werden. Der Bandzulaufwinkel, also der Winkel, in dem das Transportband auf das Transportbandumlenkglied des Transportbandführungskörpers zuläuft, kann in Bezug auf eine vertikal verlaufende Referenzachse beispielsweise im Bereich von 0° bis 45° liegen.

Der erfindungsgemäße Transportbandführungskörper wird ferner durch ein Trägerglied vorteilhaft weitergebildet, wobei das Trägerglied das eine oder die mehreren vorderseitigen Transportbandumlenkglieder trägt. Alternativ oder zusätzlich verbindet das Trägerglied das eine oder die mehreren vorderseitigen Transportbandumlenkglieder mit dem zumindest einen rückseitigen Fixierglied. Die Rückseite des Trägerglieds stützt sich vorzugsweise bei der Verwendung des Transportbandführungskörpers an der Transportgutverpackung ab. Wenn der Transportbandführungskörper einen frontseitigen Bandniederhalter umfasst, trägt das Trägerglied vorzugsweise auch den frontseitigen Bandniederhalter.

In einer weiteren bevorzugten Ausführungsform des erfindungsgemäßen Transportbandführungskörpers ist das zumindest eine Fixierglied als Einhängesteg zum Einhängen des Transportbandführungskörpers in das Versteifungsglied der Transportgutverpackung ausgebildet. Dadurch, dass das Fixierglied als Einhängesteg ausgebildet ist, kann der Transportbandführungskörper reversibel und zerstörungsfrei lösbar in das Versteifungsglied der Transportgutverpackung eingesetzt werden. Das Einhängen des Transportbandführungskörpers in das Versteifungsglied der Transportgutverpackung erfolgt vorzugsweise durch ein Abwärtsbewegen des Transportbandführungskörpers auf das Versteifungsglied zu. Durch ein Abheben des Transportbandführungskörpers kann der Einhängesteg wieder aus dem Versteifungsglied der Transportgutverpackung herausgehoben werden, beispielsweise um den Transportbandführungskörper nach Beendigung des Transports von der Transportgutverpackung zu lösen.

In einer anderen vorteilhaften Weiterbildung des erfindungsgemäßen Transportbandführungskörpers weist das Fixierglied eine Rippenaufnahmeausnehmung zur Aufnahme von aufrechten Versteifungsrippen und/oder aufrechten Bewandungsabschnitten des Versteifungsglieds auf. Alternativ oder zusätzlich befindet sich zwischen zwei Fixiergliedern eines Transportbandführungskörpers eine Rippenaufnahmeausnehmung zur Aufnahme von aufrechten Versteifungsrippen und/oder aufrechten Bewandungsabschnitten des Versteifungsglieds. Die Rippenaufnahmeausnehmung kann ein Rippenaufnahmeschlitz sein. Die Rippenaufnahmeausnehmung kann beispielsweise den Einhängesteg in zwei Stegsegmente unterteilen. Die Stegsegmente eines Fixierglieds oder zwei nebeneinander angeordnete Fixierglieder können auf unterschiedlichen Seiten einer Versteifungsrippe des Versteifungsglieds eingehangen werden. Alternativ können die Stegsegmente eines Fixierglieds oder nebeneinander angeordnete Fixierglieder in Versteifungsglieder von nebeneinander angeordneten Transportgutverpackungen eingehangen werden.

In einer anderen bevorzugten Ausführungsform des erfindungsgemäßen Transportbandführungskörpers ist der Transportbandführungskörper als einstückiges Kunststoffspritzgussteil ausgebildet. Vorzugsweise ist der Transportbandführungskörper aus einem recycelbaren Kunststoff ausgebildet. Der Transportbandführungskörper kann beispielsweise aus Polyamid oder Polystyrol ausgebildet sein.

In einer weiteren bevorzugten Ausführungsform des erfindungsgemäßen Transportbandführungskörpers weist zumindest ein Transportbandumlenkglied ein beabstandet von der Bandanlagefläche angeordnetes Bandsicherungselement zum Sichern des Transportbandes an dem Transportbandumlenkglied auf, wobei sich zwischen der Bandanlagefläche und dem Bandsicherungselement eine Banddurchführung befindet und das Bandsicherungselement dazu eingerichtet ist, ein unbeabsichtigtes Abheben eines sich durch die Banddurchführung erstreckenden Transportbandes von dem Transportbandumlenkglied zu verhindern. Durch die Sicherung des Transportbandes mittels des Bandsicherungselements kommt es zu einer erheblichen Steigerung der Effizienz beim Sichern von Transportgut, da ein unbeabsichtigtes Lösen des Transportbandes von dem Transportbandumlenkglied verhindert wird. Der mit der Transportsicherung einhergehende Handlingaufwand wird ebenfalls deutlich reduziert. Das Bandsicherungselement ist vorzugsweise beabstandet von der Bandanlagefläche angeordnet. Zwischen der Bandanlagefläche und dem Bandsicherungselement befindet sich vorzugsweise ein Luftspalt, welcher den Banddurchgang bildet. Das Bandsicherungselement kann als Sicherungssteg für das Transportband ausgebildet sein und/oder einen Höhenanschlag für das Transportband bilden. Das als Sicherungssteg ausgebildete Bandsicherungselement erstreckt sich vorzugsweise über die gesamte Breite der Bandanlagefläche des Transportbandumlenkglieds.

Die der Erfindung zugrunde liegende Aufgabe wird ferner durch ein Transportsicherungssystem mit zumindest einem Transportbandführungskörper, zumindest einem Transportband und zumindest einem Versteifungsglied einer Transportgutverpackung gelöst. Erfindungsgemäß ist der Transportbandführungskörper nach einer der vorstehend beschriebenen Ausführungsformen ausgebildet. Hinsichtlich der Vorteile und Modifikationen des erfindungsgemäßen Transportsicherungssystems wird somit zunächst auf die Vorteile und Modifikationen des erfindungsgemäßen Transportbandführungskörpers verwiesen.

Das Transportband kann beispielsweise ein Umreifungsband sein. Das Versteifungsglied kann ein stirnseitiges Abschlusselement der Transportgutverpackung bilden. Das Versteifungsglied kann eine Endscheibe der Transportgutverpackung sein. Das Versteifungsglied kann eine zentrale Kernrohraufnahme aufweisen. Die Transportgutverpackung kann eine zwischen zwei Versteifungsgliedern angeordnete Wellpapp-Hülse umfassen. In der Transportgutverpackung kann sich eine Stange befinden. Die Stange kann eine Klebebandrolle sein. Die Transportgutverpackung kann eine längliche Verpackungsform aufweisen, wobei die Transportgutverpackung zum Sichern hochkant ausgerichtet wird. Die Stange kann in einem Folienschlauch eingepackt sein.

Das Transportsicherungssystem umfasst vorzugsweise eine Transportpalette. Vorzugsweise verläuft ein oder verlaufen mehrere Transportbänder, welche über einen oder mehrere Transportbandführungskörper umgelenkt werden, durch die oder unterhalb der Transportpalette, sodass eine oder mehrere Transportgutverpackungen auf der Transportpalette verspannt werden.

Die der Erfindung zugrunde liegende Aufgabe wird ferner durch ein Verfahren zum Sichern von Transportgut mittels eines Transportsicherungssystems gelöst. Im Rahmen des erfindungsgemäßen Verfahrens wird zumindest ein rückseitiges Fixierglied eines Transportbandführungskörpers des Transportsicherungssystems an einem Versteifungsglied einer Transportgutverpackung für das Transportgut positioniert. Ein zu verspannendes Transportband wird an einem oder mehreren jeweils eine Bandanlagefläche für das Transportband aufweisenden vorderseitigen Transportbandumlenkgliedern des Transportbandführungskörpers positioniert. Außerdem wird das Transportband, insbesondere mittels eines Bandspanngeräts, verspannt.

Bei dem Verfahren wird vorzugsweise ein Transportsicherungssystem nach einer der vorstehend beschriebenen Ausführungsformen eingesetzt. Alternativ oder zusätzlich weist das eingesetzte Transportsicherungssystem einen Transportbandführungskörper auf, welcher nach einer der vorstehend beschriebenen Ausführungsformen ausgebildet ist. Hinsichtlich der Vorteile und Modifikationen des erfindungsgemäßen Verfahrens wird somit zunächst auf die Vorteile und Modifikationen des erfindungsgemäßen Transportsicherungssystems und die Vorteile und Modifikationen des erfindungsgemäßen Transportbandführungskörpers verwiesen.

In einer bevorzugten Ausführungsform des erfindungsgemäßen Verfahrens wird das zumindest eine rückseitige Fixierglied zumindest eines Transportbandführungskörpers des Transportsicherungssystems an zwei nebeneinander angeordneten Versteifungsgliedern der Transportgutverpackung fixiert. Alternativ wird ein erstes rückseitiges Fixierglied zumindest eines Transportbandführungskörpers des Transportsicherungssystems an einem ersten von zwei nebeneinander angeordneten Versteifungsgliedern der Transportgutverpackung fixiert und ein zweites rückseitiges Fixierglied des zumindest einen Transportbandführungskörpers des Transportsicherungssystems wird an einem zweiten der zwei nebeneinander angeordneten Versteifungsglieder der Transportgutverpackung fixiert.

Vorzugsweise erfolgt ein Positionieren der Transportgutverpackung auf einer Transportpalette. Das Transportband wird vorzugsweise vor dem Verspannen um die Transportpalette oder zumindest um einen Bestandteil der Transportpalette herumgeführt.

Nachfolgend werden bevorzugte Ausführungsformen der Erfindung unter Bezugnahme auf die beiliegenden Figuren näher erläutert und beschrieben. Dabei zeigen:
- Fig. 1: einen erfindungsgemäßen Transportbandführungskörper in einer perspektivischen Darstellung;
- Fig. 2: den in der Fig. 1 abgebildeten Transportbandführungskörper in einer weiteren perspektivischen Darstellung;
- Fig. 3: den in der Fig. 1 abgebildeten Transportbandführungskörper in einer Seitenansicht;
- Fig. 4: den in der Fig. 1 abgebildeten Transportbandführungskörper in einer Draufsicht;
- Fig. 5: den in der Fig. 1 abgebildeten Transportbandführungskörper in einer Frontansicht;
- Fig. 6: den in der Fig. 1 abgebildeten Transportbandführungskörper in einer Ansicht von unten;
- Fig. 7: den in der Fig. 1 abgebildeten Transportbandführungskörper in einer Rückansicht;
- Fig. 8: eine mit dem erfindungsgemäßen Transportbandführungskörper kompatible Transportgutverpackung in einer perspektivischen Darstellung;
- Fig. 9: ein erfindungsgemäßes Transportsicherungssystem in einer perspektivischen Darstellung;
- Fig. 10: eine Detaildarstellung des in der Fig. 9 abgebildeten Transportsicherungssystems in einer perspektivischen Darstellung;
- Fig. 11: ein erfindungsgemäßes Transportsicherungssystem mit einer Transportgutverpackung in einer Draufsicht;
- Fig. 12: ein weiteres erfindungsgemäßes Transportsicherungssystem mit zwei Transportgutverpackungen in einer Draufsicht;
- Fig. 13: ein weiteres erfindungsgemäßes Transportsicherungssystem mit drei Transportgutverpackungen in einer Draufsicht;
- Fig. 14: ein weiteres erfindungsgemäßes Transportsicherungssystem mit sechs Transportgutverpackungen in einer Draufsicht;
- Fig. 15: ein weiteres erfindungsgemäßes Transportsicherungssystem mit einer Transportgutverpackung in einer Draufsicht;
- Fig. 16: ein weiteres erfindungsgemäßes Transportsicherungssystem mit zwei Transportgutverpackungen in einer Draufsicht;
- Fig. 17: ein weiteres erfindungsgemäßes Transportsicherungssystem mit drei Transportgutverpackungen in einer Draufsicht;
- Fig. 18: ein weiteres erfindungsgemäßes Transportsicherungssystem mit vier Transportgutverpackungen in einer Draufsicht;
- Fig. 19: ein weiteres erfindungsgemäßes Transportsicherungssystem mit sechs Transportgutverpackungen in einer Draufsicht;
- Fig. 20: ein erfindungsgemäßes Transportsicherungssystem in einer perspektivischen Darstellung;
- Fig. 21: eine Detaildarstellung des in der Fig. 20 abgebildeten Transportsicherungssystems in einer perspektivischen Darstellung;
- Fig. 22: ein erfindungsgemäßes Transportsicherungssystem während des Sicherns in einer Seitenansicht;
- Fig. 23: einen weiteren erfindungsgemäßen Transportbandführungskörper in einer perspektivischen Darstellung; und
- Fig. 24: einen weiteren erfindungsgemäßen Transportbandführungskörper in einer perspektivischen Darstellung.

Die Fig. 1 bis 7 zeigen einen Transportbandführungskörper 10 für ein Transportsicherungssystem 100, mit welchem Transportgut gesichert werden kann.

Der Transportbandführungskörper 10 ist ein einstückiger Kunststoffspritzgusskörper. Auf der Rückseite 12 weist der Transportbandführungskörper 10 vier rückseitige Fixierglieder 14a-14d zum reversibel und zerstörungsfrei lösbaren Fixieren des Transportbandführungskörpers 10 an einem Versteifungsglied 102 einer Transportgutverpackung 200 auf. Die Fixierglieder 14a-14d sind als Einhängestege ausgebildet und dienen zum Einhängen des Transportbandführungskörpers 10 in das Versteifungsglied 102 der Transportgutverpackung 200.

Zwischen den Fixiergliedern 14a, 14b und den Fixiergliedern 14c, 14d befinden sich Rippenaufnahmeausnehmungen 52a, 52b zum Aufnehmen von Versteifungsrippen oder Bewandungsabschnitten von Versteifungsgliedern 102. Auf der Vorderseite 16 weist der Transportbandführungskörper 10 zwei vorderseitige Transportbandumlenkglieder 18a, 18b und einen zwischen den Transportbandumlenkgliedern 18a, 18b angeordneten Bandniederhalter 22 auf. Die Transportbandumlenkglieder 18a, 18b weisen jeweils eine Bandanlagefläche 20a, 20b für ein Transportband auf. Über die Bandanlageflächen 20a, 20b der Transportbandumlenkglieder 18a, 18b kann ein zu verspannendes Transportband umgelenkt werden. Die Bandanlageflächen 20a, 20b der Transportbandumlenkglieder 18a, 18b sind auf der gleichen Höhe bzw. innerhalb des gleichen Höhenbereichs und seitlich beabstandet voneinander angeordnet. Die Bandanlageflächen 20a, 20b sind oberseitig an dem jeweiligen Transportbandumlenkglied 18a, 18b angeordnet und weisen die gleiche Ausrichtung auf.

Der Bandniederhalter 22 ist zwischen den zwei äußeren Transportbandumlenkgliedern 18a, 18b angeordnet und dient zum Niederhalten eines zwischen den Bandanlageflächen 20a, 20b der Transportbandumlenkglieder 18a, 18b verlaufenden Bandsegments des Transportbandes. Hierzu weist der Bandniederhalter 22 eine Niederhaltefläche 24 auf, welche unterseitig an dem Bandniederhalter 22 angeordnet ist. Die Bandanlageflächen 20a, 20b werden beim Niederhalten des Transportbandes von der Unterseite des Transportbandes berührt. Ferner sind die Bandanlageflächen 20a, 20b der Transportbandumlenkglieder 18a, 18b unterhalb der Niederhaltefläche 24 des Bandniederhalters 22 angeordnet, sodass das Transportband im gespannten Zustand die Niederhaltefläche 24 nicht berührt. Der Bandniederhalter 22 dient also zum Niederhalten des Transportbandes im ungespannten Zustand.

Der Transportbandführungskörper 10 umfasst ferner ein Trägerglied 26, welches die Transportbandumlenkglieder 18a, 18b und den Bandniederhalter 22 trägt. Das Trägerglied 26 ist plattenförmig ausgebildet und verläuft im Wesentlichen parallel zu den trägergliedseitigen Flächen bzw. Bereichen der Fixierglieder 14a-14d. Das Trägerglied 26 ist über das Verbindungsglied 28 mit den rückseitigen Fixiergliedern 14a-14d verbunden.

Die Bandanlageflächen 20a, 20b der Transportbandumlenkglieder 18a, 18b sind entlang eines Anlagewinkels gebogen, wobei der Anlagewinkel der Bandanlageflächen 20a, 20b sich entlang von etwa 180° erstreckt.

Der Transportbandführungskörper 10 weist in verschiedenen Bereichen Versteifungsrippen auf. Die Transportbandumlenkglieder 18a, 18b sind über die Versteifungsrippen 30a, 30b unterhalb der Bandanlageflächen 20a, 20b versteift. An dem Verbindungsglied 18 zwischen den rückseitigen Fixiergliedern 14a-14d und dem vorderseitigen Trägerglied 26 befinden sich Versteifungsrippen 32. An den rückseitigen Fixiergliedern 14a-14d befinden sich ebenfalls Versteifungsrippen 40a-40d.

Die Transportbandumlenkglieder 18a, 18b weisen jeweils frontseitig der Bandanlagefläche 20a, 20b ein Anschlagselement 34a, 34b auf, wobei die Anschlagselemente 34a, 34b ein durch frontseitiges Verrutschen des Transportbandes verursachtes unbeabsichtigtes Lösen des Transportbandes von dem jeweiligen Transportbandumlenkglied 18a, 18b verhindern. Der Bandniederhalter 22 weist ebenfalls frontseitig der Niederhaltefläche 24 ein Anschlagselement 36 auf, welches dazu eingerichtet ist, ein durch frontseitiges Verrutschen des Transportbandes verursachtes unbeabsichtigtes Lösen des Transportbandes von dem Bandniederhalter 22 zu verhindern.

Das Verbindungsglied 28 erstreckt sich entlang der Oberseite 42 des Transportbandführungskörpers 10. An der Unterseite 44 des Transportbandführungskörpers 10 befindet sich ein Aufnahmefreiraum 46. Der Aufnahmefreiraum 46 wird rückseitig von den Fixiergliedern 14a-14d begrenzt. Frontseitig wird der Aufnahmefreiraum 46 von dem Trägerglied 26 begrenzt. An den rückseitigen Fixiergliedern 14a-14d sind auf der dem Trägerglied 26 zugewandten Seite Klemmstege 38a-38b vorhanden, sodass Aufnahmefreiräume 46a-46d zwischen den trägergliedseitigen Kanten der Klemmstege 38a-38d und dem Trägerglied 26 entstehen. Die Aufnahmefreiräume 46, 46a-46d dienen zum Aufnehmen von aufrechten Versteifungsrippen oder aufrechten Bewandungsabschnitten des Versteifungsglieds 102, in welches der Transportbandführungskörper 10 eingehängt ist.

Die Fig. 8 zeigt eine Transportgutverpackung 200, welche mittels eines oder mehrerer Transportbandführungskörper 10, 10a-10h an einer Transportpalette 106 gesichert werden kann.

Die Transportgutverpackung 200 umfasst ein oberes Versteifungsglied 102 und ein unteres Versteifungsglied 202. Zwischen den Versteifungsgliedern 102, 202 befindet sich eine Wellpapp-Hülse 204. In der Transportgutverpackung 200 befindet sich eine Stange, nämlich eine Klebebandrolle. Die Transportgutverpackung 200 weist eine längliche Verpackungsform auf, wobei die Transportgutverpackung 200 in der dargestellten Hochkant-Ausrichtung transportiert wird. Zum Sichern der als Klebebandrolle ausgebildeten Stange innerhalb der Wellpapp-Hülse 204 weisen die Versteifungsglieder 102, 202 eine zentrale Kernrohraufnahme auf, welche die als Klebebandrolle ausgebildete Stange in der Wellpapp-Hülse 204 fixiert. Die Transportbänder 206a, 206b dienen zum Verspannen der Versteifungsglieder 102, 202 und der Wellpapp-Hülse 204.

Die Fig. 9 zeigt ein Transportsicherungssystem 100 mit vier Transportbandführungskörpern 10a-10d, vier Transportbändern 104a-104d und einem Versteifungsglied 102 einer Transportgutverpackung 200. Das Transportsicherungssystem 100 umfasst ferner eine Transportpalette 106, auf welcher die Transportgutverpackung 200 in Hochkant-Ausrichtung über die Transportbänder 104a-104d und die Transportbandführungskörper 10a-10d fixiert ist.

Die Transportbandführungskörper 10a-10d sind in das Versteifungsglied 102 der Transportgutverpackung 200 eingehangen. Das Transportband 104a verläuft abschnittsweise unterhalb des Oberdecks der Transportpalette 106 und wird im Bereich des Versteifungsglieds 102 durch den Transportbandführungskörper 10a umgelenkt. Das Transportband 104b verläuft ebenfalls abschnittsweise unterhalb des Oberdecks der Transportpalette 106 und wird im Bereich des Versteifungsglieds 102 durch den Transportbandführungskörper 10b umgelenkt. Das Transportband 104c verläuft ebenfalls abschnittsweise unterhalb des Oberdecks der Transportpalette 106 und wird im Bereich des Versteifungsglieds 102 durch den Transportbandführungskörper 10c umgelenkt. Das Transportband 104d verläuft ebenfalls abschnittsweise unterhalb des Oberdecks der Transportpalette 106 und wird im Bereich des Versteifungsglieds 102 durch den Transportbandführungskörper 10d umgelenkt.

Die Transportbänder 10a-10d laufen in Bandzulaufwinkeln α1, α2 auf die jeweiligen Transportbandführungskörper 10a-10d zu. Die Bandzulaufwinkel α1, α2 sind von den Abmaßen der Transportpalette 106, der Höhe der Transportgutverpackung 200 und der Ausgestaltung der Transportbandführungskörper 10a-10d abhängig.

Wie in der Fig. 10 dargestellt, weist das Versteifungsglied 102 der Transportgutverpackung 200 eine umlaufende Außenbewandung und mehrere innenliegende Versteifungsrippen auf. Die Transportbandführungskörper 10a-10d sind in die umlaufende Außenbewandung des Versteifungsglieds 102 eingehangen. Das Versteifungsglied 102 ist über die Transportbänder 206a, 206b verspannt.

Die Fig. 11 bis 19 zeigen unterschiedliche Transportbandsicherungssysteme 100. Bei den in den Fig. 11-14 dargestellten Transportbandsicherungssystemen 100 werden andere Transportgutverpackungen 200, 200a-200f auf der Transportpalette 106 fixiert als bei den in den Fig. 15-19 dargestellten Transportbandsicherungssystemen 100. Die in den Fig. 11-14 dargestellten Transportgutverpackungen 200, 200a-200f unterscheiden sich von den in den Fig. 15-19 dargestellten Transportgutverpackungen 200, 200a-200f hinsichtlich ihrer Größe.

Bei dem in der Fig. 11 dargestellten Transportbandsicherungssystem 100 wird eine Transportgutverpackung 200 über vier Transportbandführungskörper 10a-10d und vier Transportbänder 104a-104d auf der Transportpalette 106 gesichert. Sämtliche Transportbandführungskörper 10a-10d sind in das Versteifungsglied 102 eingehängt, wobei durch jeden Transportbandführungskörper 10a-10d ein Transportband 104a-104d umgelenkt wird.

Bei dem in der Fig. 12 dargestellten Transportbandsicherungssystem 100 werden zwei Transportgutverpackungen 200a, 200b über vier Transportbandführungskörper 10a-10d und vier Transportbänder 104a-104d auf einer Transportpalette 106 gesichert. Die Transportbandführungskörper 10b, 10d sind jeweils zur Hälfte in dem Versteifungsglied 102a der Transportgutverpackung 200a und zur Hälfte in dem Versteifungsglied 102b der Transportgutverpackung 200b eingehangen.

Bei dem in der Fig. 13 dargestellten Transportsicherungssystem 100 werden drei Transportgutverpackungen 200a-200c mit insgesamt sechs Transportbandführungskörpern 10a-10f und vier Transportbändern 104a-104d auf einer Transportpalette 106 gesichert. Das Transportband 104b wird durch die Transportbandführungskörper 10b, 10c umgelenkt, wobei der Transportbandführungskörper 10b in die Versteifungsglieder 102a, 102b der Transportgutverpackungen 200a, 200b eingehangen ist und der Transportbandführungskörper 10c in die Versteifungsglieder 102b, 102c der Transportgutverpackungen 200b, 200c eingehangen ist. Das Transportband 104d wird durch die Transportbandführungskörper 10e, 10f umgelenkt, wobei der Transportbandführungskörper 10e in die Versteifungsglieder 102b, 102c der Transportgutverpackungen 200b, 200c eingehangen ist und der Transportbandführungskörper 10f in die Versteifungsglieder 102a, 102b der Transportgutverpackungen 200a, 200b eingehangen ist.

Bei dem in der Fig. 14 dargestellten Transportsicherungssystem 100 werden insgesamt sechs Transportgutverpackungen 200a-200f mit acht Transportbandführungskörpern 10a-10h und vier Transportbändern 104a-104d an der Transportpalette 106 gesichert. Das Transportband 104b wird durch die Transportbandführungskörper 10f, 10g umgelenkt, wobei der Transportbandführungskörper 10f in die Versteifungsglieder 102d, 102e der Transportgutverpackungen 200d, 200e eingehangen ist und der Transportbandführungskörper 10f in die Versteifungsglieder 102e, 102f der Transportgutverpackungen 200e, 200f eingehangen ist. Das Transportband 104c wird durch die Transportbandführungskörper 10d, 10e umgelenkt, wobei der Transportbandführungskörper 10d in das Versteifungsglied 102c der Transportgutverpackung 200c eingehangen ist und der Transportbandführungskörper 10e in die Versteifungsglied 102d der Transportgutverpackung 200d eingehangen ist. Das Transportband 104d wird durch die Transportbandführungskörper 10b, 10c umgelenkt, wobei der Transportbandführungskörper 10b in die Versteifungsglieder 102a, 102b der Transportgutverpackungen 200a, 200b eingehangen ist und der Transportbandführungskörper 10c in die Versteifungsglieder 102b, 102c der Transportgutverpackungen 200b, 200c eingehangen ist. Das Transportband 104a wird durch die Transportbandführungskörper 10a, 10h umgelenkt, wobei der Transportbandführungskörper 10a in das Versteifungsglied 102a der Transportgutverpackung 200a eingehangen ist und der Transportbandführungskörper 10h in die Versteifungsglied 102f der Transportgutverpackung 200f eingehangen ist.

Bei dem in der Fig. 15 dargestellten Transportsicherungssystem 100 wird eine Transportgutverpackung 200 mit vier Transportbandführungskörpern 10a-10d und vier Transportbändern 104a-104d an der Transportpalette 106 gesichert. Das Transportband 104a wird durch den Transportbandführungskörper 10a umgelenkt, wobei der Transportbandführungskörper 10a in das Versteifungsglied 102 der Transportgutverpackung 200 eingehangen ist. Das Transportband 104b wird durch den Transportbandführungskörper 10b umgelenkt, wobei der Transportbandführungskörper 10b in das Versteifungsglied 102 der Transportgutverpackung 200 eingehangen ist. Das Transportband 104c wird durch den Transportbandführungskörper 10c umgelenkt, wobei der Transportbandführungskörper 10c in das Versteifungsglied 102 der Transportgutverpackung 200 eingehangen ist. Das Transportband 104d wird durch den Transportbandführungskörper 10d umgelenkt, wobei der Transportbandführungskörper 10d in das Versteifungsglied 102 der Transportgutverpackung 200 eingehangen ist.

Bei dem in der Fig. 16 dargestellten Transportsicherungssystem 100 werden zwei Transportgutverpackungen 200a, 200b mit vier Transportbandführungskörpern 10a-10d und vier Transportbändern 104a-104d an der Transportpalette 106 gesichert. Das Transportband 104a wird durch den Transportbandführungskörper 10a umgelenkt, wobei der Transportbandführungskörper 10a in das Versteifungsglied 102a der Transportgutverpackung 200a eingehangen ist. Das Transportband 104b wird durch den Transportbandführungskörper 10b umgelenkt, wobei der Transportbandführungskörper 10b in die Versteifungsglieder 102a, 102b der Transportgutverpackungen 200a, 200b eingehangen ist. Das Transportband 104c wird durch den Transportbandführungskörper 10c umgelenkt, wobei der Transportbandführungskörper 10c in das Versteifungsglied 102b der Transportgutverpackung 200b eingehangen ist. Das Transportband 104d wird durch den Transportbandführungskörper 10d umgelenkt, wobei der Transportbandführungskörper 10d in die Versteifungsglieder 102a, 102b der Transportgutverpackungen 200a, 200b eingehangen ist.

Bei dem in der Fig. 17 dargestellten Transportsicherungssystem 100 werden drei Transportgutverpackungen 200a-200c mit sechs Transportbandführungskörpern 10a-10f und vier Transportbändern 104a-104d an der Transportpalette 106 gesichert. Das Transportband 104a wird durch den Transportbandführungskörper 10a umgelenkt, wobei der Transportbandführungskörper 10a in das Versteifungsglied 102a der Transportgutverpackung 200a eingehangen ist. Das Transportband 104b wird durch die Transportbandführungskörper 10b, 10c umgelenkt, wobei der Transportbandführungskörper 10b in die Versteifungsglieder 102a, 102b der Transportgutverpackungen 200a, 200b und der Transportbandführungskörper 10c in die Versteifungsglieder 102b, 102c der Transportgutverpackungen 200b, 200c eingehangen ist. Das Transportband 104c wird durch den Transportbandführungskörper 10d umgelenkt, wobei der Transportbandführungskörper 10d in das Versteifungsglied 102d der Transportgutverpackung 200d eingehangen ist. Das Transportband 104d wird durch die Transportbandführungskörper 10e, 10f umgelenkt, wobei der Transportbandführungskörper 10e in die Versteifungsglieder 102b, 102c der Transportgutverpackungen 200b, 200c und der Transportbandführungskörper 10f in die Versteifungsglieder 102a, 102b der Transportgutverpackungen 200a, 200b eingehangen ist.

Bei dem in der Fig. 18 dargestellten Transportsicherungssystem 100 werden vier Transportgutverpackungen 200a-200d mit vier Transportbandführungskörpern 10a-10d und vier Transportbändern 104a-104d an der Transportpalette 106 gesichert. Das Transportband 104a wird durch den Transportbandführungskörper 10a umgelenkt, wobei der Transportbandführungskörper 10a in die Versteifungsglieder 102a, 102d der Transportgutverpackungen 200a, 200d eingehangen ist. Das Transportband 104b wird durch den Transportbandführungskörper 10b umgelenkt, wobei der Transportbandführungskörper 10b in die Versteifungsglieder 102c, 102d der Transportgutverpackungen 200c, 200d eingehangen ist. Das Transportband 104c wird durch den Transportbandführungskörper 10c umgelenkt, wobei der Transportbandführungskörper 10c in die Versteifungsglieder 102b, 102c der Transportgutverpackungen 200b, 200c eingehangen ist. Das Transportband 104d wird durch den Transportbandführungskörper 10d umgelenkt, wobei der Transportbandführungskörper 10d in die Versteifungsglieder 102a, 102a der Transportgutverpackungen 200a, 200a eingehangen ist.

Bei dem in der Fig. 19 dargestellten Transportsicherungssystem 100 werden insgesamt sechs Transportgutverpackungen 200a-200f mit sechs Transportbandführungskörpern 10a-10f und vier Transportbändern 104a-104d an der Transportpalette 106 gesichert. Das Transportband 104b wird durch die Transportbandführungskörper 10b, 10c umgelenkt, wobei der Transportbandführungskörper 10b in die Versteifungsglieder 102e, 102f der Transportgutverpackungen 200e, 200f eingehangen ist und der Transportbandführungskörper 10c in die Versteifungsglieder 102d, 102e der Transportgutverpackungen 200d, 200e eingehangen ist. Das Transportband 104c wird durch den Transportbandführungskörper 10d umgelenkt, wobei der Transportbandführungskörper 10d in die Versteifungsglieder 102c, 102d der Transportgutverpackungen 200c, 200d eingehangen ist. Das Transportband 104d wird durch die Transportbandführungskörper 10e, 10f umgelenkt, wobei der Transportbandführungskörper 10e in die Versteifungsglieder 102b, 102c der Transportgutverpackungen 200b, 200c eingehangen ist und der Transportbandführungskörper 10f in die Versteifungsglieder 102a, 102b der Transportgutverpackungen 200a, 200b eingehangen ist. Das Transportband 104a wird durch den Transportbandführungskörper 10a umgelenkt, wobei der Transportbandführungskörper 10a in die Versteifungsglieder 102a, 102f der Transportgutverpackungen 200a, 200f eingehangen ist.

Die Fig. 20 und 21 zeigen die Sicherung von vier Transportgutverpackungen 200a-200d mithilfe von vier Transportbandführungskörpern 10a-10d und vier Transportbändern 104a-104d. Die Fixierglieder 14a-14d der jeweiligen Transportbandführungskörper 10a-10d sind jeweils in zwei unterschiedliche Versteifungsglieder 102a-102d eingehakt. Es werden insgesamt vier Transportbänder 206a-206d eingesetzt, um die Transportgutverpackungen 200a-200d aneinander zu fixieren. Die Fixierung der Transportgutverpackungen 200a-200d an der Transportpalette 106 erfolgt über die Transportbänder 104a-104d.

In der Fig. 22 wird das Sichern von Transportgut mittels eines Transportsicherungssystems 100 gezeigt. Die rückseitigen Fixierglieder 14a-14d der Transportbandführungskörper 10a-10c sind bereits an den Versteifungsgliedern 102a-102d der Transportgutverpackungen 200a-200d positioniert. Ferner ist das Transportband 104a bereits an den Bandanlageflächen der Transportbandführungskörper 10a-10c positioniert, sodass das Transportband 104a mittels eines Bandspanngeräts 300 verspannt werden kann.

Die Fig. 23 zeigt eine alternative Ausführungsform eines Transportbandführungskörpers 10. Der Transportbandführungskörper 10 umfasst drei vorderseitige Transportbandumlenkglieder 18a-18c. Die Transportbandumlenkglieder 18a-18c weisen jeweils eine Bandanlagefläche 20a-20c für ein Transportband auf. Die Bandanlageflächen 20a, 20c der Transportbandumlenkglieder 18a, 18c sind nach unten ausgerichtet. Die Bandanlagefläche 20b des Transportbandumlenkglieds 18b ist nach oben ausgerichtet. Das Transportbandumlenkglied 18b weist ein oberhalb der Bandanlagefläche 20b angeordnetes Bandsicherungselement 48 auf, welches zum Sichern des Transportbandes an dem Transportbandumlenkglied 18b dient. Zwischen der Bandanlagefläche 20b und dem Bandsicherungselement 48 befindet sich eine Banddurchführung 50. Das Bandsicherungselement 48 ist dazu eingerichtet, ein unbeabsichtigtes Abheben eines sich durch die Banddurchführung 50 erstreckenden Transportbandes von dem Transportbandumlenkglied 18b zu verhindern. Durch die Sicherung des Transportbandes kommt es zu einer erheblichen Steigerung der Effizienz beim Sichern von Transportgut, das ein unbeabsichtigtes Lösen des Transportbandes von dem Transportbandumlenkglied 18b verhindert wird. Somit wird auch der mit der Transportsicherung einhergehende Handlingaufwand deutlich reduziert.

Die Fig. 24 zeigt eine weitere alternative Ausführungsform eines Transportbandführungskörpers 10. Bei dieser Ausführungsform sind die Bandanlageflächen 20a, 20c der Transportbandumlenkglieder 18a, 18c oberseitig angeordnet, wobei die Bandanlagefläche 20b an der Unterseite des Transportbandumlenkglieds 18b angeordnet ist. Die Transportbandumlenkglieder 18a-18c sind über Versteifungsrippen 30a-30c versteift und weisen jeweils frontseitige Anschlagselemente 34a-34c zum Verhindern eines frontseitigen Verrutschens des Transportbandes auf.

### Bezugszeichenliste

- 10, 10a-10h: Transportbandführungskörper
- 12: Rückseite
- 14a-14d: rückseitige Fixierglieder
- 16: Vorderseite
- 18a-18c: vorderseitige Transportbandumlenkglieder
- 20a-20c: Bandanlageflächen
- 22: Bandniederhalter
- 24: Niederhaltefläche
- 26: Trägerglied
- 28: Verbindungsglied
- 30a-30c: Versteifungsrippen
- 32: Versteifungsrippen
- 34a-34c: Anschlagselemente
- 36: Anschlagselement
- 38a-38d: Klemmstege
- 40a-40d: Versteifungsrippen
- 42: Oberseite
- 44: Unterseite
- 46, 46a-46d: Aufnahmefreiräume
- 48: Bandsicherungselement
- 50: Banddurchführung
- 52a, 52b: Rippenaufnahmeausnehmung

- 100: Transportsicherungssystem
- 102, 102a-102f: Versteifungsglieder
- 104a-104d: Transportbänder
- 106: Transportpalette
- α1. α2: Bandzulaufwinkel

- 200, 200a-200f: Transportgutverpackungen
- 202: Versteifungsglied
- 204: Wellpapp-Hülse
- 206a-206d: Transportbänder

- 300: Bandspanngerät

## Patentansprüche

1. Transportbandführungskörper (10, 10a-10h) für ein Transportsicherungssystem (100) zum Sichern von Transportgut, mit
- zumindest einem rückseitigen Fixierglied (14a-14d) zum reversibel und zerstörungsfrei lösbaren Fixieren des Transportbandführungskörpers (10, 10a-10h) an einem Versteifungsglied (102, 102a-102f) einer Transportgutverpackung (200, 200a-200f); und
- einer oder mehreren vorderseitigen und eine Bandanlagefläche (20a-20c) für ein Transportband (104a-104d) aufweisenden Transportbandumlenkgliedern (18a-18c) zum Umlenken des zu verspannenden Transportbandes (104a-104d).

2. Transportbandführungskörper (10, 10a-10h) nach Anspruch 1,
**dadurch gekennzeichnet, dass** die Bandanlageflächen (20a-20c) von zumindest zwei Transportbandumlenkgliedern (18a-18c) beabstandet voneinander sind und/oder voneinander abweichende Ausrichtungen aufweisen.

3. Transportbandführungskörper (10, 10a-10h) nach Anspruch 1 oder 2,
**dadurch gekennzeichnet, dass**
- die Bandanlagefläche (20a-20c) von einem oder mehreren vorderseitigen Transportbandumlenkgliedern (18a-18c) oberseitig an dem jeweiligen Transportbandumlenkglied (18a-18c) angeordnet ist; und/oder
- die Bandanlagefläche (20a-20c) von einem oder mehreren vorderseitigen Transportbandumlenkgliedern (18a-18c) unterseitig an dem jeweiligen Transportbandumlenkglied (18a-18c) angeordnet ist.

4. Transportbandführungskörper (10, 10a-10h) nach einem der vorstehenden Ansprüche, **dadurch gekennzeichnet, dass** die Bandanlageflächen (20a-20c) von zwei äußeren Transportbandumlenkgliedern (18a-18c) jeweils auf der gleichen Seite an dem jeweiligen äußeren Transportbandumlenkglied (18a-18c) angeordnet sind.

5. Transportbandführungskörper (10, 10a-10h) nach Anspruch 4,
**gekennzeichnet durch** einen Bandniederhalter (22), welcher zwischen den zwei äußeren Transportbandumlenkgliedern (18a-18c) angeordnet und dazu eingerichtet ist, ein zwischen den Bandanlageflächen (20a-20c) der zwei äußeren Transportbandumlenkglieder (18a-18c) verlaufendes Bandsegment des Transportbandes (104a-104d) niederzuhalten.

6. Transportbandführungskörper (10, 10a-10h) nach Anspruch 5,
**dadurch gekennzeichnet, dass** der Bandniederhalter (22) eine Niederhaltefläche (24) umfasst, welcher unterseitig an dem Bandniederhalter (22) angeordnet ist.

7. Transportbandführungskörper (10, 10a-10h) nach einem der vorstehenden Ansprüche, **dadurch gekennzeichnet, dass** zumindest ein Transportbandumlenkglied (18a-18c) ein frontseitig der Bandanlagefläche (20a-20c) angeordnetes Anschlagselement (34a-34c) umfasst, welches dazu eingerichtet ist, ein durch frontseitiges Verrutschen des Transportbandes (104a-104d) verursachtes unbeabsichtigtes Lösen des Transportbandes (104a-104d) von dem Transportbandumlenkglied (18a-18c) zu verhindern.

8. Transportbandführungskörper (10, 10a-10h) nach einem der vorstehenden Ansprüche, **dadurch gekennzeichnet, dass** die Bandanlageflächen (20a-20c) eines Transportbandumlenkglieds (18a-18c), mehrerer oder sämtlicher Transportbandumlenkglieder (18a-18c) entlang eines Anlagewinkels gebogen sind, wobei der Anlagewinkel vorzugsweise zumindest 90 Grad, insbesondere zumindest 135 Grad, beträgt.

9. Transportbandführungskörper (10, 10a-10h) nach einem der vorstehenden Ansprüche, **gekennzeichnet durch** ein Trägerglied (26), welches das eine oder die mehreren Transportbandumlenkglieder (18a-18c) trägt und/oder das eine oder die mehreren Transportbandumlenkglieder (18a-18c) mit dem zumindest einen Fixierglied (14a-14d) verbindet.

10. Transportbandführungskörper (10, 10a-10h) nach einem der vorstehenden Ansprüche, **dadurch gekennzeichnet, dass** das zumindest eine Fixierglied (14a-14d) als Einhängesteg zum Einhängen des Transportbandführungskörpers (10, 10a-10h) in das Versteifungsglied (102, 102a-102f) der Transportgutverpackung (200, 200a-200f) ausgebildet ist.

11. Transportbandführungskörper (10, 10a-10h) nach einem der vorstehenden Ansprüche, **dadurch gekennzeichnet, dass**
- das Fixierglied (14a-14d) eine Rippenaufnahmeausnehmung (52a, 52b) zur Aufnahme von aufrechten Versteifungsrippen und/oder aufrechten Bewandungsabschnitten des Versteifungsglieds (102, 102a-102f) aufweist; oder
- sich zwischen zwei Fixiergliedern (14a-14d) eine Rippenaufnahmeausnehmung (52a, 52b) zur Aufnahme von aufrechten Versteifungsrippen und/oder aufrechten Bewandungsabschnitten des Versteifungsglieds (102, 102a-102f) befindet.

12. Transportbandführungskörper (10, 10a-10h) nach einem der vorstehenden Ansprüche, **dadurch gekennzeichnet, dass** der Transportbandführungskörper (10, 10a-10h) als einstückiges Kunststoffspritzgussteil ausgebildet ist.

13. Transportbandführungskörper (10, 10a-10h) nach einem der vorstehenden Ansprüche, **dadurch gekennzeichnet, dass** zumindest ein Transportbandumlenkglied (18a-18c) ein beabstandet von der Bandanlagefläche (20a-20c) angeordnetes Bandsicherungselement (48) zum Sichern des Transportbandes (104a-104d) an dem Transportbandumlenkglied (18a-18c) aufweist, wobei sich zwischen der Bandanlagefläche (20a-20c) und dem Bandsicherungselement (48) eine Banddurchführung (50) befindet und das Bandsicherungselement (48) dazu eingerichtet ist, ein unbeabsichtigtes Abheben eines sich durch die Banddurchführung (50) erstreckenden Transportbandes (104a-104d) von dem Transportbandumlenkglied (18a-18c) zu verhindern.

14. Transportsicherungssystem (100), mit
- zumindest einem Transportbandführungskörper (10, 10a-10h);
- zumindest einem Transportband (104a-104d); und
- zumindest einem Versteifungsglied (102, 102a-102f) einer Transportgutverpackung (200, 200a-200f);
**dadurch gekennzeichnet, dass** der Transportbandführungskörper (10, 10a-10h) nach einem der vorstehenden Ansprüche ausgebildet ist.

15. Verfahren zum Sichern von Transportgut mittels eines Transportsicherungssystems (100), insbesondere eines Transportsicherungssystems (100) nach Anspruch 14 oder eines Transportsicherungssystems (100), welches einen Transportbandführungskörper (10, 10a-10h) nach einem der Ansprüche 1 bis 13 aufweist, mit den Schritten:
- Positionieren zumindest eines rückseitigen Fixierglieds (14a-14d) eines Transportbandführungskörpers (10, 10a-10h) des Transportsicherungssystems (100) an einem Versteifungsglied (102, 102a-102f) einer Transportgutverpackung (200, 200a-200f) für das Transportgut;
- Positionieren eines zu verspannenden Transportbandes (104a-104d) an einem oder mehreren jeweils eine Bandanlagefläche (20a-20c) für das Transportband (104a-104d) aufweisenden vorderseitigen Transportbandumlenkgliedern (18a-18c) des Transportbandführungskörpers (10, 10a-10h); und
- Verspannen des Transportbandes (104a-104d), insbesondere mittels eines Bandspanngeräts (300).

16. Verfahren nach Anspruch 15,
**dadurch gekennzeichnet, dass**
- das zumindest eine rückseitige Fixierglied (14a-14d) zumindest eines Transportbandführungskörpers (10, 10a-10h) des Transportsicherungssystems (100) an zwei nebeneinander angeordneten Versteifungsgliedern (102, 102a-102f) der Transportgutverpackung (200, 200a-200f) fixiert wird; oder
- ein erstes rückseitiges Fixierglied (14a-14d) zumindest eines Transportbandführungskörpers (10, 10a-10h) des Transportsicherungssystems (100) an einem ersten von zwei nebeneinander angeordneten Versteifungsgliedern (102, 102a-102f) der Transportgutverpackung (200, 200a-200f) fixiert wird und zweites rückseitiges Fixierglied (14a-14d) des zumindest einen Transportbandführungskörpers (10, 10a-10h) des Transportsicherungssystems (100) an einem zweiten der zwei nebeneinander angeordneten Versteifungsglieder (102, 102a-102f) der Transportgutverpackung (200, 200a-200f) fixiert wird.
